# EUROPÄISCHE PATENTSCHRIFT

(11) **EP 1 108 851 B1**
(45) Veröffentlichungstag und Bekanntmachung des Hinweises auf die Patenterteilung: **27.08.2003**
(21) Anmeldenummer: 00120223.3
(22) Anmeldetag: 26.09.2000
(51) Int. Cl.: E06B 9/324, A47H 3/04

(54) **Blockierungseinrichtung für mindestens eine Zugschnur**
Lock for at least one cord
Arrêtoir pour au moins un cordon

(30) Priorität: 13.12.1999 DE 29921861 U
(43) Veröffentlichungstag der Anmeldung: 20.06.2001
(73) Patentinhaber: KARL H. BLÖCKER GmbH & Co., D-28217 Bremen (DE)
(72) Erfinder:
(74) Vertreter: Philipp, Matthias, Dr.

(56) Entgegenhaltungen:
- NL-C- 62 176
- US-A- 2 010 286
- US-A- 4 646 808

## Beschreibung

Die Erfindung betrifft eine Blockierungseinrichtung für mindestens eine Zugschnur, insbesondere zur Verwendung mit einer Vorhanganlage.

Gattungsgemäße Blockierungseinrichtungen, die bei Vorhanganlagen auch als Schnurschlösser oder Schnurbremsen bezeichnet werden, sind bereits bekannt, siehe beispielsweise US-A-2 010 286 , NL-C-62 176 oder US-A-4 636 808, wobei eine z.B. einen Vorhang in einer ganz oder teilweise geöffneten Stellung haltende Zugschnur, die aus mehreren Einzelschsnüren bestehen kann, mittels einer lose geführten Klemmrolle klemmend arretiert wird, wobei die Umschaltung zwischen freier Betätigung und Arretierung bzw. Blockierung der Schnur z.B. durch seitliches Verschwenken, d.h. durch Verschwenken parallel zur Behangebene, des Betätigungs-Endabschnitts der Zugschnur bewerkstelligt werden muß, was aus Platzgründen oft hinderlich ist und zudem eine Verwendung in schräg verlaufenden Vorhangschienen, sogennante "Slope-Anlagen", erschwert bzw. praktisch verhindert.

Derartige bekannte Blockierungseinrichtungen sind insbesondere bei Verwendung mit einer Vorhanganlage dahingehend nachteilig, daß ein enges Anliegen der beweglichen Vorhangschiene gegen die feste Vorhangschiene im arretierten Zustand praktisch nicht zu erreichen ist, da sich die Zugschnur zum Herstellen des Blockierungszustandes stets erst um ein gewisses Maß zurückbewegen, d.h. in die Vorhanganlage hineinbewegen muß, bevor die Blockierungswirkung eintritt, so daß die bewegliche Vorhangschiene stets um ein mehr oder weniger großes Maß nach unten hängt und dabei überdies meist eine schiefe Stellung einnimmt. Dies ist sehr unästhetisch.

Die Aufgabe der Erfindung besteht darin, eine Blockierungseinrichtung für eine Zugschnur, insbesondere zur Verwendung mit einer Vorhanganlage, zu schaffen, die die genannten Nachteile nicht mehr aufweist, d.h. bei der gewährleistet ist, daß die Zugschnur zur Erzielung der Blockierungswirkung nicht oder zumindest nur ganz unwesentlich gegen die Zugrichtung zurücklaufen muß, bei der ein seitliches Verschwenken, insbesondere in der Behangebene, nicht mehr zwangsläufig erforderlich ist und die auch bei Slope-Anlagen einsetzbar ist.

Diese Aufgabe wird erfindungsgemäß durch eine Blockierungseinrichtung für mindestens eine Zugschnur, insbesondere zur Verwendung mit einer Vorhanganlage, gelöst, mit einem Schnurführungssockel, der eine mit einer konkav gerundeten Ausnehmung versehene Führungsfläche, eine Ablaufkante und eine erste Klemmfläche aufweist, und mit einem schwenkbar gelagerten Klemmelement, dessen Schwenkachse parallel zu der Ablaufkante und im Bereich des Krümmungsmittelpunktes der Ausnehmung dieser gegenüberliegend angeordnet ist und das eine zweite Klemmfläche mit einem ersten und einem zweiten Klemmabschnitt aufweist, wobei in einer Blockierungsstellung des Klemmelements der erste Klemmabschnitt unmittelbar benachbart der Ausnehmung und der zweite Klemmabschnitt unmittelbar benachbart der ersten Klemmfläche liegt, so daß eine zwischen Klemmelement und Schnurführungssockel geführte, mindestens eine Zugschnur dazwischen festgeklemmt ist, und wobei in einer Lösestellung des Klemmelements die zweite Klemmfläche einen Abstand zu Führungsfläche, Ablaufkante und erster Klemmfläche aufweist, der so groß ist, daß die Zugschnur frei bewegbar ist.

Anstelle einer einzelnen Zugschnur können je nach Vorhanggröße bis zu sieben oder ggf. auch noch mehr Zugschnüre vorhanden sein.

Der Schnurführungssockel kann eine oder mehrere Seitenwände aufweisen, an der bzw. denen das Klemmelement gelagert ist.

Der Schnurführungssockel kann mit Stecklaschen zum Fixieren an einer Befestigungsschiene, insbesondere Vorhangschiene, versehen sein. Der Schnurführungssockel kann kastenförmig mit Seitenwänden und Rückwand ausgebildet sein.

Es kann vorgesehen sein, daß der Schnurführungssockel ein Umlenkelement zur Umlenkung der Zugschnur, insbesondere um 90°, aufweist.

Es kann vorgesehen sein, daß ein separates Führungselement in den Schnurführungssockel eingesetzt ist, dessen Oberseite die Führungsfläche bildet. Bevorzugt ist vorgesehen, daß eine Bodenwand des Schnurführungssockels eine Federzunge bildet, auf der das Führungselement nachgiebig abgestützt ist. Das Führungselement kann an einem der Ablaufkante gegenüberliegenden Endabschnitt an einem Lagerzapfen schwenkbar an dem Schnurführungssockel gehalten sein.

Die Ausnehmung kann im Querschnitt kreisabschnittförmig sein, wobei die Schwenkachse des Klemmelements im Kreismittelpunkt liegt.

Bevorzugt ist vorgesehen, daß die Führungsfläche im wesentlichen rechtwinklig zu der ersten Klemmfläche verläuft.

Die erste und/oder die zweite Klemmfläche kann mit einer greifenden Profilierung, insbesondere mit widerhakenförmigen Zacken versehen sein.

Es kann vorgesehen sein, daß eine Schnurführung zur Aufnahme der mindestens einen Zugschnur schwenkbar an dem Klemmelement gehalten ist. Die Schnurführung kann zur Erleichterung der Einführung der Zugschnur geteilt ausgebildet sein und zwei miteinander verrastbare Halbschalen aufweisen. Die Schwenkachse der Schnurführung kann senkrecht zu der Schwenkachse des Klemmelements angeordnet sein.

Weitere Vorteile und Merkmale der Erfindung ergeben sich aus der nachfolgenden Beschreibung eines bevorzugten Ausführungsbeispiels, wobei auf eine Zeichnung Bezug genommen ist, in der
Fig. 1 eine perspektivische Ansicht einer erfindungsgemäßen Blockierungseinrichtung für eine Zugschnur zur Verwendung mit einer Vorhanganlage zeigt, wobei sich die Blockierungseinrichtung in Lösestellung befindet,
Fig. 2 eine perspektivische Ansicht entsprechend Fig. 1 zeigt, wobei sich die Blockierungseinrichtung in Blockierungsstellung befindet,
Fig. 3 eine perspektivische Ansicht auf eine andere symmetrische Ausführungsform aus einer anderen Richtung zeigt,
Fig. 4 eine Draufsicht auf die Ausführung nach Fig. 3 zeigt,
Fig. 5 die Blockierungseinrichtung gemäß Fig. 1 und 2 in einer seitlichen Ansicht zeigt, wobei sich die Blockierungseinrichtung in Lösestellung befindet,
Fig. 6 die Ausführung nach Fig. 3 perspektivisch im Schnitt zeigt, wobei die Lösestellung dargestellt ist,
Fig. 7 eine Ansicht entsprechend Fig. 5 zeigt, wobei die Blockierungsstellung dargestellt ist,
Fig. 8 eine Ansicht entsprechend Fig. 6 zeigt, wobei die Blockierungseinstellung dargestellt ist,
Fig. 9 eine Schnittansicht entsprechend IX-IX in Fig. 4 zeigt, und
Fig. 10 eine perspektivische Ansicht entsprechend Fig. 3 aus einer anderen Blickrichtung zeigt.

Zunächst sei auf Fig. 1 Bezug genommen, die eine erfindungsgemäße Blockierungseinrichtung in einer perspektivischen Ansicht zeigt. Die Blockierungseinrichtung besteht im wesentlichen aus einem Schnurführungssockel 1, einem Klemmelement 2 und einer Schnurführung 3. Der Schnurführungssockel 1 ist im wesentlichen kastenförmig mit einer Bodenwand 5, einer Stirnwand 6, einer Rückwand 7 und Seitenwänden 8, 9 ausgebildet. Die Seitenwände 8, 9 lassen einen seitlichen Durchgang 10 dazwischen frei und sind mit Stecklaschen 12, 13 versehen, mit denen eine Anbringung des Schnurführungssockels 1 bzw. der gesamten Blockierungseinrichtung an einem Endabschnitt einer Vorhangschiene o.ä. möglich ist. Fig. 1, 2, 5 und 7 zeigen eine "linke", d.h. an einem von der Betätigungsseite her gesehen linken Ende einer Vorhangschiene anzubringende Vorrichtung, wobei selbstverständlich auch spiegelsymmetrisch ausgebildete "rechte" Vorrichtungen verwendet werden, wo dies zweckmäßig ist, wie sie in den übrigen Zeichnungsfiguren (Fig. 3, 4, 6, 8-10) dargestellt sind.

Wie Fig. 1 weiter zeigt, ist zwischen der Stirnwand 6 und der Seitenwand 9 ein Klemmelement 2 angeordnet, welches um eine Schwenkachse 15 schwenkbar gelagert ist. An dem Klemmelement 2 wiederum ist eine um eine Schwenkachse 16 schwenkbar gehaltene Schnurführung 3 angebracht, die einen sich in ihrer Längsrichtung erstreckenden Durchgang 18 zur Aufnahme der Zugschnur aufweist (Fig. 5, 7).

Eine mit der Blockierungseinrichtung in einer gewünschten Stellung zu blockierende Zugschnur 20 erstreckt sich in der angedeuteten Weise durch die Blockierungseinrichtung, wobei die Zugschnur 20, z.B. aus einer Vorhanganlage kommend, zunächst den freien Bereich zwischen den Stecklaschen 12 und 13 sowie den Durchgang 10 zwischen den Seitenwänden 8, 9 durchläuft und an der Seitenwand 9 bzw. an einem Umlenkelement 21 um 90° horizontal umgelenkt wird. Die Zugschnur 20 durchläuft anschließend einen Zwischenraum zwischen einer Auflage- oder Führungsfläche 23 und einer zweiten Klemmfläche 28 des Klemmelements 2 (Fig. 5, 6). An die Führungsfläche 23, in der eine konkave Ausnehmung 24 ausgebildet ist, schließt sich eine Ablaufkante 25 und eine erste Klemmfläche 26 an. Die zweite Klemmfläche 28 weist einen ersten Klemmabschnitt 31 und eine zweiten Klemmabschnitt 32 auf.

Anstelle einer einzelnen Zugschnur sind in Vorhanganlagen meist mehrere, insbesondere bis zu sieben und mehr, Zugschnüre vorhanden, wobei Führungszapfen 38, die in der jeweils benötigten Anzahl in entsprechende Aufnahmeöffnungen 39 der Führungsfläche eingesetzt werden können, eine Anordnung der Einzelschnüre nebeneinander unterstützen, wie Fig. 8, zeigen.

Die Führungsfläche 23 ist ausgehend von dem Durchgangsbereich 10 zunächst eben und geht anschließend in die genannte konkav gerundete Ausnehmung 24 über, wobei die Ausnehmung 24 zweckmäßigerweise über die gesamte Breite der Bodenwand 5 zwischen Stirnwand 6 und Seitenwand 9 verläuft. Die Ausnehmung 24 kann im Querschnitt (Fig. 5, 6, 7) kreisbogen- oder kreisabschnittförmig bzw. insgesamt zylinderabschnittförmig sein, wobei der Mittelpunkt des Kreisbogens bzw. die Zylinderachse bevorzugt in der Nähe oder auf der Schwenkachse 15 liegt bzw. mit dieser zusammenfällt. Alternativ könnte die Ausnehmung 24 einen größeren oder kleineren Krümmungsradius aufweisen, als dem Abstand zur Schwenkachse 15 entspricht, oder auch eine nichtkreisförmige Querschnittskontur haben.

In der hier beschriebenen Ausführungsform ist die Führungsfläche 23 nicht lediglich als die Oberseite der Bodenwand 5, sondern als Oberseite eines separaten Führungselements 34 (Fig. 6) ausgebildet, das aus einem speziellen Material bestehen kann, insbesondere abriebfest usw., und mit einer eigenen Lagerachse 35 schwenkbar an dem Schnurführungssockel 1 gelagert ist. Das Führungselement 34 kann nach unten, d.h. von dem Klemmelement 2 weg, elastisch gegen eine Rückstellkraft bewegt, insbesondere und dabei um die Achse 35 verschwenkt, werden (Pfeil 42), wenn eine entsprechende Kraft aus der Richtung des Klemmelements darauf einwirkt. In der vorliegenden Ausführungsform ist die Bodenwand 5 unterhalb des Führungselements 34 mit einem U-förmigen Einschnitt 41 versehen, so daß eine Federzunge 36 gebildet wird. Die Federzunge 36 ist an ihrem freien Ende mit einer Nase 37 versehen, die gegen das Führungselement 34 anliegt. Ein dem U-förmigen Einschnitt gegenüberliegender Rand 40 der Bodenwand 5 bildet einen Anschlag für die nachgebende Bewegung des Führungselements 34. In Fig. 9 ist der vertikale Bewegungsbereich des Führungselement 34 in einer Schnittansicht mit insgesamt sieben Zugschnüren 20 erläutert und mit "a" bezeichnet.

Die Ablaufkante 25 des Schnurführungssockels ist zweckmäßiger leicht abgerundet und bildet einen Übergang von Führungsfläche 23 und Ausnehmung 24 zur ersten Klemmfläche 26. Die erste Klemmfläche 26 ist zweckmäßigerweise mit geraden oder widerhakenförmigen Zacken versehen.

Die zweite Klemmfläche 28 des Klemmelements 2 entspricht in ihrer Querschnittskontur (Fig. 5, 7) dem Verlauf von Ausnehmung 24, Ablaufkante 25 und erster Klemmfläche 26 insgesamt und ist zweckmäßigerweise ebenfalls mit Zacken versehen, die widerhakenförmig geformt sein können.

Die Schnurführung 3, die mit der Schwenkachse 16 schwenkbar an dem Klemmelement 2 gehalten ist, weist einen länglichen, im Querschnitt beispielsweise runden, ovalen oder viereckigen Durchgang 18 auf, durch den die Zugschnur 20 hindurchgeführt ist. Die Schnurführung 3 ist geteilt ausgebildet und besteht aus zwei miteinander verrasteten Halbschalen, die ein einfaches Einsetzen der Zugschnur ohne umständliches Einfädeln ermöglichen.

Die Funktionsweise der erfindungsgemäßen Blockierungseinrichtung ergibt sich aus einer Zusammenschau von Fig. 1, 5, 6 und 10, die die Blockierungseinrichtung in Lösestellung zeigen, und Fig. 2, 7 und 8, die die Blockierungsstellung zeigen. In Lösestellung ist das Klemmelement 2 durch Zusammenwirken von Zugschnur 20, die in Zugrichtung 29 unter Zugspannung steht, und Schnurführung 3 soweit von Ausnehmung 24, Ablaufkante 25 und erster Klemmfläche 26 weggeschwenkt, daß sich zwischen den genannten Bereichen und der zweiten Klemmfläche 28 des Klemmelements ein Zwischenraum ergibt, der so groß ist, daß sich die Zugschnur 20 entlang Bodenwand 5 bzw. Führungsfläche 23 und über die Ablaufkante 25 bewegen kann, ohne das Klemmelement 2 zu berühren, bzw. zumindest ohne daß zwischen Klemmelement und Schnurführungssockel eine nennenswerte Reibung auftritt. Ein seitliches Verschwenken der Schnurführung 3 um die Schwenkachse 16 beeinflußt die Lösestellung der Blockierungseinrichtung nicht, so daß die Zugschnur 20 je nach Bedarf in eine für die Bedienung zweckmäßige, insbesondere seitliche, Stellung gebracht werden kann, oder bei Verwendung an einer schräg angebrachten Vorhangschiene ohnehin eine schräge Stellung einnimmt.

Um die Blockierungseinrichtung aus der Lösestellung in die Blockierungsstellung zu bringen, ist es erforderlich, das Klemmelement 2 aus der Stellung nach Fig. 1, 5, 6 und 10 in die Stellung nach Fig. 2, 7 und 8 zu verschwenken, so daß die zweite Klemmfläche 28 des Klemmelements 2 nahe an die erste Klemmfläche 26, die Ablaufkante 25 und die Ausnehmung 24 gebracht wird. Diese Schwenkbewegung erfolgt zweckmäßigerweise dadurch, daß die unter einer gewissen Spannung stehende Zugschnur 20 mit ihrem unteren, aus der Schnurführung 3 heraustretenden Endabschnitt in eine vertikale, insbesondere jedenfalls zur Behangebene parallele, Stellung gebracht wird, wodurch die Schnurführung 3 in diese Stellung mitgenommen wird, so daß das Klemmelement 2 die gewünschte Lage einnimmt. Bei diesem Bewegungsablauf bewegt sich ein dem Schnurführungssockel zugekehrter erster Klemmabschnitt 31 der zweiten Klemmfläche 28 in den Bereich der Ausnehmung 24 bzw. in diese hinein, so daß die Zugschnur oder die Zugschnüre 20 aus dem ursprünglich geradlinigen Verlauf (Fig. 5, 6) in einen der Kontur von Ablaufkante 25 und Ausnehmung 24 angepaßten Verlauf glebracht und gleichzeitig zwischen Klemmelement und Schnurführungssockel festgeklemmt wird werden (Fig. 7, 8), während ein zweiter Klemmabschnitt 32 der zweiten Klemmfläche 28 die Zugschnur relativ zu der ersten Klemmfläche 26 festklemmt.

Aufgrund der Hebelwirkung bezüglich der Schwenkachse 15 wirkt der erste Klemmabschnitt 31 als einziehender und die Klemmwirkung verstärkender Klemmbereich, wodurch eine selbsthemmende Wirkung erzielt wird, und der zweite Klemmabschnitt 32 als der eigentlich klemmend-haltende Klemmbereich, dessen Klemmkraft durch den Schnurzug verstärkt wird.

Der geringfügige, aber wichtige vertikale Bewegungsspielraum des Führungselements 34 verbessert allgemein das Ansprech- und Löseverhalten der Blockierungseinrichtung und unterstützt das "Greifen" bei relativ schwachem Schnurzug. Daneben wird die Abflachung der Schnüre im Betrieb ausgeglichen.

Die Betätigung der Schwenkbewegung des Klemmelements 2 könnte ersichtlich auch durch eine separate Betätigungseinrichtung erfolgen, wobei indes insbesondere bei Verwendung der Blockierungseinrichtung mit einer Vorhanganlage die Betätigung über die Zugschnur und eine Schnurführung eine besonders zweckmäßige Lösung darstellt.

Die Anordnung einer Ausnehmung 24 in einem der Schwenkachse 15 gegenüberliegenden Bereich hat insbesondere den Vorteil, daß die Zugschnur 20 im Verlaufe des Blockierungsvorgangs, z.B. einer Schwenkbewegung des Klemmelements 2, zwar ein Stück weit entgegen der Zugrichtung 29, d.h. in Richtung auf den Durchgang 10 verlagert wird, andererseits aber ein gewisser Ausgleich dieses an sich unerwünschten Nachlassens dadurch erzielt wird, daß die Zugschnur gleichzeitig in die Ausnehmung 24 hineinbewegt wird, was eine gewisse Verkürzung des zwischen Blockierungseinrichtung und Vorhanganlage befindlichen Zugschnurabschnitts gegenüber dem ursprünglich geradlinigen Verlauf und somit eine Kompensierung des Nachlassens bewirkt. Bei entsprechend tiefer Gestaltung der Ausnehmung 24 kann erreicht werden, daß sich die aus dem Durchgang 10 herausgeführte Zugschnur bei der Blockierung nicht oder lediglich um ein äußerst geringes Maß entgegen der Zugrichtung 29 der Zugschnur bewegt.

Dies hat bei Verwendung mit einer Vorhanganlage den höchst erwünschten Effekt, daß sich eine bewegliche, mittels der Zugschnur 20 betätigte Schiene exakt in einer gewünschten Stellung arretieren läßt, insbesondere in einer geöffneten Endstellung, so daß praktisch kein unerwünschtes Durchhängen der Schiene im geöffneten Zustand mehr auftritt.

Die erfindungsgemäße Blockierungseinrichtung weist somit eine Reihe von Vorteilen gegenüber bekannten Vorrichtungen auf. Zunächst einmal ist eine Betätigung aus jeder Richtung innerhalb eines Bereichs von ca. 180° möglich, da die Schnurführung gegenüber dem Klemmelement schwenkbar gelagert ist. Dadurch ergeben sich Handhabungsvorteile bei horizontalem Einbau der Blockierungseinrichtung und insbesondere der Vorteil, daß die Blockierungseinrichtung auch bei Vorhanganlagen mit einer zur Horizontalen geneigt angeordneten oberen Schiene, sog. Slope-Anlagen, verwendet werden kann. Die besondere Ausbildung der Führungsfläche im Zusammenwirken mit dem Klemmelement ergibt eine Blockierung bzw. Arretierung der Zugschnur praktisch ohne Nachlassen, was insbesondere bei Verwendung in Vorhanganlagen einen erheblichen Vorteil gegenüber früheren Schnurbremsen bedeutet. Aufgrund der selbsthemmenden Wirkung der Blockierungseinrichtung ergibt sich eine präzise Arretierung einer oder mehrere Zugschnüre auch bei größerer Last, z.B. schwere und/oder breite Vorhanganlagen. Schließlich besteht ein erheblicher Montagevorteil der erfindungsgemäßen Blockierungseinrichtung darin, daß die Zugschnur bzw. die Zugschnüre nicht mehr umständlich in die Blockierungseinrichtung eingefädelt werden müssen, da die beweglichen Teile, insbesondere Klemmelement und Schnurführung, teilbar bzw. zerlegbar oder abnehmbar ausgeführt sind bzw. sein können. Ein weiterer Vorteil ergibt sich schließlich aus der nachgiebig gelagerten Führungsfläche, durch die eine verbesserte Arretierungswirkung bei geringen Zugkräften gewährleistet ist sowie ein Ausgleich dafür geschaffen wird, daß die Zugschnur bzw. Zugschnüre im Betrieb zwangsläufig mit der Zeit etwas zusammengedrückt wird/werden.

### Bezugszeichenliste

- 1: Schnurführungssockel
- 2: Klemmelement
- 3: Schnurführung
- 5: Bodenwand
- 6: Stirnwand
- 7: Rückwand
- 8, 9: Seitenwand
- 10: Durchgang
- 12, 13: Stecklasche
- 15, 16: Schwenkachse
- 18: Durchgang
- 20: Zugschnur
- 21: Umlenkelement
- 23: Führungfläche
- 24: Ausnehmung
- 25: Ablaufkante
- 26: erste Klemmfläche
- 28: zweite Klemmfläche
- 29: Pfeil
- 31: erster Klemmabschnitt
- 32: zweiter Klemmabschnitt
- 34: Führungselement
- 35: Lagerachse
- 36: Federzunge
- 37: Nase
- 38: Führungszapfen
- 39: Aufnahmeöffnung
- 40: Rand der Bodenwand
- 41: Einschnitt
- 42: Pfeil

- a: vertikaler Bewegungsbereich von 34

## Patentansprüche

1. Blockierungseinrichtung für mindestens eine Zugschnur (20), insbesondere zur Verwendung mit einer Vorhanganlage, mit einem Schnurführungssockel (1), der eine mit einer konkav gerundeten Ausnehmung (24) versehene Führungsfläche (23), eine Ablaufkante (25) und eine erste Klemmfläche (26) aufweist, und mit einem schwenkbar gelagerten Klemmelement (2), dessen Schwenkachse (15) parallel zu der Ablaufkante (25) und im Bereich des Krümmungsmittelpunktes der Ausnehmung (24) dieser gegenüberliegend angeordnet ist und das eine zweite Klemmfläche (28) mit einem ersten (31) und einem zweiten Klemmabschnitt (32) aufweist, wobei in einer Blockierungsstellung des Klemmelements (2) der erste Klemmabschnitt (31) unmittelbar benachbart der Ausnehmung (24) und der zweite Klemmabschnitt (32) unmittelbar benachbart der ersten Klemmfläche (26) liegt, so daß eine zwischen Klemmelement (2) und Schnurführungssockel (1) geführte, mindestens eine Zugschnur (20) dazwischen festgeklemmt ist, und wobei in einer Lösestellung des Klemmelements (2) die zweite Klemmfläche (28) einen Abstand zu der Ausnehmung (24), der Ablaufkante (25) und der ersten Klemmfläche (26) aufweist, der so groß ist, daß die Zugschnur frei bewegbar ist.

2. Blockierungseinrichtung nach Anspruch 1, **gekennzeichnet durch** bis zu sieben oder mehr Zugschnüre (20).

3. Blockierungseinrichtung nach Anspruch 1 oder 2, **dadurch gekennzeichnet, daß** der Schnurführungssockel (1) eine oder mehrere Seitenwände (6, 8, 9) aufweist, an der oder an denen das Klemmelement gelagert ist.

4. Blockierungseinrichtung nach Anspruch 1, 2 oder 3, **dadurch gekennzeichnet, daß** der Schnurführungssockel (1) mit Stecklaschen (12, 13) zum Fixieren an einer Befestigungsschiene, insbesondere Vorhangschiene, versehen ist.

5. Blockierungseinrichtung nach einem der vorangehenden Ansprüche, **dadurch gekennzeichnet, daß** der Schnurführungssockel kastenförmig mit Seitenwänden (6, 8, 9) und Rückwand (7) ausgebildet ist.

6. Blockierungseinrichtung nach einem der vorangehenden Ansprüche, **dadurch gekennzeichnet, daß** der Schnurführungssockel (1) ein Umlenkelement (21) zum Umlenken der Zugschnur (20), insbesondere um 90°, aufweist.

7. Blockierungseinrichtung nach einem der vorangehenden Ansprüche, **dadurch gekennzeichnet, daß** Führungsfläche (23), Ablaufkante (25) und erste Klemmfläche (26) durch ein separates, in dem Schnurführungssockel (1) gelagertes Führungselement (34) gebildet sind.

8. Blockierungseinrichtung nach Anspruch 7, **dadurch gekennzeichnet, daß** das Führungselement (34) schwenkbar (35) an dem Schnurführungssockel (1) gelagert ist.

9. Blockierungseinrichtung nach Anspruch 7 oder 8, **dadurch gekennzeichnet, daß** ein Federelement gegen das Führungselement (34) anliegend angeordnet ist.

10. Blockierungseinrichtung nach Anspruch 9, **dadurch gekennzeichnet, daß** das Federelement eine aus der Bodenwand (5) freigeschnittene Federzunge (36) ist.

11. Blockierungseinrichtung nach einem der vorangehenden Ansprüche, **dadurch gekennzeichnet, daß** die Ausnehmung (24) im Querschnitt kreisabschnittförmig ist, wobei die Schwenkachse (15) des Klemmelements (2) auf dem Kreismittelpunkt liegt.

12. Blockierungseinrichtung nach einem der vorangehenden Ansprüche, **dadurch gekennzeichnet, daß** die Führungsfläche (23) im wesentlichen rechtwinklig zu der ersten Klemmfläche (26) verläuft.

13. Blockierungseinrichtung nach einem der vorangehenden Ansprüche, **dadurch gekennzeichnet, daß** die erste Klemmfläche (26) und/oder die zweite Klemmfläche (28) mit einer greifenden Profilierung, insbesondere mit widerhakenförmigen Zacken, versehen ist.

14. Blockierungseinrichtung nach einem der vorangehenden Ansprüche, **dadurch gekennzeichnet, daß** eine Schnurführung (3) zur Aufnahme der mindestens einen Zugschnur (20) schwenkbar an dem Klemmelement (2) gehalten ist.

15. Blockierungseinrichtung nach Anspruch 14, **dadurch gekennzeichnet, daß** die Schwenkachse (16) der Schnurführung (3) senkrecht zu der Schwenkachse (15) des Klemmelements (2) angeordnet ist.

16. Blockierungseinrichtung nach Anspruch 14 oder 15, **dadurch gekennzeichnet, daß** die Schnurführung (3) zum Einsetzen der Zugschnur geteilt ausgebildet ist.

17. Blockierungseinrichtung nach Anspruch 16, **gekennzeichnet durch** zwei miteinander verrastbare Halbschalen.

## Claims

1. A device for locking at least one pull cord (20), particularly for use with a curtain system, comprising a cord-guiding pedestal (1) with a guide surface (23) formed with a concave recess (24), a run-off edge (25) and a first clamping surface (26) and also comprising a pivotably mounted clamping element (2) having an axis of rotation (15) parallel to the run-off edge (25) and disposed opposite the recess (24) at the centre of curvature thereof and comprising a second clamping surface (28) with a first (31) and a second (32) clamping portion, wherein when the clamping element (2) is in a locked position the first clamping portion (31) is immediately adjacent the recess (24) and the second clamping portion (32) is immediately adjacent the first clamping surface (26) so that at least one pull cord (20) guided between the clamping element (2) and cord-guiding pedestal (1) is clamped in between, and wherein when the clamping element (2) is released the second clamping surface (28) is at a sufficient distance from the recess (24), the run-off edge (25) and the first clamping surface (26) for the pull cord to be freely movable.

2. A locking device according to claim 1, **characterised by** up to seven or more pull cords (20).

3. A locking device according to claim 1 or 2, **characterised in that** the cord-guiding pedestal (1) has one or more side walls (6, 8, 9) on which the clamping element is mounted.

4. A locking device according to claim 1, 2 or 3, **characterised in that** the cord-guiding pedestal (1) comprises fishplates (12, 13) for fixing to a fastening rail, particularly a curtain rail.

5. A locking device according to any of the preceding claims, **characterised in that** the cord-guiding pedestal is box-shaped with side walls (6, 8, 9) and a back wall (7).

6. A locking device according to any of the preceding claims, **characterised in that** the cord-guiding pedestal (1) comprises a deflecting element (21) for deflecting the pull cord (20), particularly through 90°.

7. A locking device according to any of the preceding claims, **characterised in that** the guide surface (23), the run-off edge (25) and the first clamping surface (26) are formed by a separate guide element (34) mounted in the cord-guiding pedestal (1).

8. A locking device according to claim 7, **characterised in that** the guide element (34) is pivotably (35) mounted on the pedestal (1).

9. A locking device according to claim 7 or 8, **characterised in that** a spring element is disposed abutting the guide element (34).

10. A locking device according to claim 9, **characterised in that** the spring element is a tongue cut free from the bottom wall (5).

11. A locking device according to one or more of the preceding claims, **characterised in that** the recess (24) is part-circular in cross-section, and the centre of rotation (15) of the clamping element (2) is at the centre of the circle.

12. A locking device according to any of the preceding claims, **characterised in that** the guide surface (23) is substantially at right angles to the first clamping surface (26).

13. A locking device according to any of the preceding claims, **characterised in that** the first clamping surface (26) and/or the second clamping surface (28) are provided with interlocking profiling, paraticularly with barbed teeth.

14. A locking device according to any of the preceding claims, **characterised in that** a cord guide (3) for receiving the at least one pull cord (20) is pivotably held on the clamping element (2).

15. A locking device according to claim 14, **characterised in that** the axis of rotation (16) of the cord guide (3) is at right angles to the axis of rotation (15) of the clamping element (2).

16. A locking device according to claim 14 or 15, **characterised in that** the cord guide (3) is divided for inserting the pull cord.

17. A locking device according to claim 16, **characterised by** two interlockable half-shells.

## Revendications

1. Dispositif de blocage pour au moins un cordon de traction (20), en particulier pour utilisation avec une installation de rideau, avec un socle de guidage de cordon (1), présentant une surface de guidage (23) munie d'un évidement (24) arrondi de façon concave, une arête de défilement (25) et une première surface de serrage (26), et avec un élément de serrage (2) monté à pivotement, dont l'axe de pivotement (15) est disposé parallèlement à l'arête de défilement (25) et, dans la zone du centre de courbure de l'évidement (24), est disposé à l'opposé de celui-ci, et présente une deuxième surface de serrage (28) avec un premier (31) et un deuxième tronçon de serrage (32), en une position de blocage de l'élément de serrage (2), le premier tronçon de serrage (31) étant placé directement au voisinage de l'évidement (24) et le deuxième tronçon de serrage (32) étant placé directement au voisinage de la première surface de serrage (26), de manière qu'au moins un cordon de traction, guidé entre l'élément de serrage (2) et le socle de guidage de cordon (1), soit bloqué par serrage en position intermédiaire entre eux et, en une position de relâchement de l'élément de serrage (2), la deuxième surface de serrage (28) présente un espacement par rapport à l'évidement (24), à l'arête de défilement (25) et à la première surface de serrage (26), espacement de valeur permettant un déplacement libre du cordon de traction.

2. Dispositif de blocage selon la revendication 1, **caractérisé par** le fait de comprendre jusqu'à sept cordons de traction (20) ou plus.

3. Dispositif de blocage selon la revendication 1 ou 2, **caractérisé en ce que** le socle de guidage de cordon (1) présente une ou plusieurs parois latérales (6, 8, 9), sur la ou lesquelles l'élément de serrage est monté.

4. Dispositif de blocage selon la revendication 1, 2 ou 3, **caractérisé en ce que** le socle de guidage de cordon (1) est muni de pattes d'enfichage (12, 13) pour la fixation à une glissière de fixation, en particulier à une glissière à rideau.

5. Dispositif de blocage selon l'une des revendications précédentes, **caractérisé en ce que** le socle de guidage de cordon est réalisé en forme de caisson, avec des parois latérales (6, 8, 9) et une paroi arrière (7).

6. Dispositif de blocage selon l'une des revendications précédentes, **caractérisé en ce que** le socle de guidage de cordon (1) présente un élément de renvoi (21) pour le renvoi du cordon de traction (20), en particulier, le renvoi à 90°.

7. Dispositif de blocage selon l'une des revendications précédentes, **caractérisé en ce que** la surface de guidage (23), l'arête de défilement (25) et la première surface de serrage (26) sont formées par un élément de guidage (34) séparé, monté dans le socle de guidage de cordon (1).

8. Dispositif de blocage selon la revendication 7, **caractérisé en ce que** l'élément de guidage (34) est monté à pivotement (35) sur le socle de guidage de cordon (1).

9. Dispositif de blocage selon la revendication 7 ou 8, **caractérisé par** un élément élastique, contre lequel l'élément de guidage (34) est disposé en appui.

10. Dispositif de blocage selon la revendication 9, **caractérisé en ce que** l'élément élastique est une languette élastique (36), obtenue par découpage libre à partir de la paroi de fond (5).

11. Dispositif de blocage selon l'une des revendications précédentes, **caractérisé en ce que** l'évidement (24) a une section transversale en forme de segment de cercle, l'axe de pivotement (15) de l'élément de serrage (2) étant situé sur le centre du cercle.

12. Dispositif de blocage selon l'une des revendications précédentes, **caractérisé en ce que** la surface de guidage (23) s'étend sensiblement à angle droit par rapport à la première surface de serrage (26).

13. Dispositif de blocage selon l'une des revendications précédentes, **caractérisé en ce que** la première surface de serrage (26) et/ou la deuxième surface de serrage (28) est/sont munie(s) d'un profilage accrocheur, en particulier avec des dents en forme de contre-crochets.

14. Dispositif de blocage selon l'une des revendications précédentes, **caractérisé en ce qu'**un guidage de cordon (3) est maintenu de façon pivotante sur l'élément de serrage (2) pour supporter le au moins un cordon de traction (20).

15. Dispositif de blocage selon la revendication 14, **caractérisé en ce que** l'axe de pivotement (16) du guidage de cordon (3) est disposé perpendiculairement à l'axe de pivotement (15) de l'élément de serrage (2).

16. Dispositif de blocage selon la revendication 14 ou 15, **caractérisé en ce que** le guidage de cordon (3), prévu pour insérer le cordon de traction, est divisé.

17. Dispositif de blocage selon la revendication 16, **caractérisé par** deux demi-coques, susceptibles d'être encliquetées l'une à l'autre.
